# EUROPÄISCHE PATENTSCHRIFT

(11) **EP 0 515 788 B1**
(45) Veröffentlichungstag und Bekanntmachung des Hinweises auf die Patenterteilung: **14.06.1995**
(21) Anmeldenummer: 92104721.3
(22) Anmeldetag: 18.03.1992
(51) Int. Cl.: D06F 71/14

(54) **Bügelmaschine**
Pressing machine
Machine à repasser

(30) Priorität: 27.05.1991 DE 4117314
(43) Veröffentlichungstag der Anmeldung: 02.12.1992
(73) Patentinhaber: BRISAY Maschinen-GmbH, D-63741 Aschaffenburg (DE)
(72) Erfinder: Jäger, Friedolin, W-8751 Sulzbach (DE); Wombacher, Johann, W-6453 Seligenstadt (DE)
(74) Vertreter: Fincke, Karl Theodor, Dipl.-Phys. Dr.

(56) Entgegenhaltungen:
- DE-U- 9 010 418
- GB-A- 1 067 001

## Beschreibung

Die Erfindung betrifft eine Bügelmaschine mit zwei Bügelstationen.

Aus der GB-A-1 067 001 ist eine Bügelmaschine mit zwei Bügelstationen bekannt, in die im Wechsel ein erster Bügelkörperträger mit einer oberen Bügelfläche und einer unteren Bügelfläche verfahrbar ist, bei der in der einen dem Auflegen und Abnehmen von Bügelgut dienenden Bügelstation ein zweiter Bügelkörperträger mit einer im Wechsel anhebbaren und an die untere Bügelfläche des ersten Bügelkörperträgers andruckbaren oberen Bügelfläche vorgesehen ist und bei der in der anderen Bügelstation ein dritter Bügelkörperträger mit einer an die obere Bügelfläche des ersten Bügelkörperträgers andruckbaren unteren Bügelfläche vorgesehen ist.

Aufgabe der Erfindung ist es, eine Bügelmaschine dieser Art anzugeben, bei der das Bügelgut in der einen Bügelstation auflegbar und abnehmbar ist, das Bügeln aber in beiden Bügelstationen, also mit erhöhtem Durchsatz, erfolgen kann.

Zur Lösung dieser Aufgabe ist die Bügelmaschine dadurch gekennzeichnet, daß die Bügelfläche des zweiten Bügelkörperträgers bis zur Höhe der oberen Bügelfläche des ersten Bügelkörperträgers anhebbar ist, daß die Bügelfläche des dritten Bügelkörperträgers auf die obere Bügelfläche des ersten Bügelkörperträgers absenkbar ist und daß der erste Bügelkörperträger nur verfahbar ist.

Um zu verhindern, daß das Bügelgut von den Bügelflächen, auf die es aufgelegt wird, wegrutscht, dennoch aber faltenfrei gebügelt wird, ist die Bügelmaschine bevorzugt dadurch gekennzeichnet, daß die obere Bügelfläche des ersten Bügelkörperträgers konkav und seine untere Bügelfläche komplementär konvex ist und daß die Bügelflächen des zweiten und dritten Bügelkörperträgers entsprechend komplementär konkav bzw. konvex sind. Die Bügelflächen können aber auch eben sein.

Eine vereinfachte Konstruktion wird dadurch erreicht, daß der erste Bügelkörperträger einen einzigen Heizkörper aufweist, der dessen obere und untere Bügelfläche beheizt. Jeder Bügelkörper ist bevorzugt mit einem Heizkörper versehen, wie er im europäischen Patent 75 115 beschrieben ist.

Um zu erreichen, daß das Bügelgut von der oberen Bügelfläche des ersten Bügelkörperträgers auf der Fahrt zwischen den beiden Bügelstationen nicht gegenüber dessen oberer Bügelfläche rutscht, ist die Bügelmaschine bevorzugt dadurch gekennzeichnet, daß der erste Bügelkörperträger auf einem Rollenschlitten horizontal zwischen den beiden Bügelstationen verfahrbar ist.

Eine Bügelmaschinen üblicher Art angepaßte, konstruktiv einfache Bewegung der Bügelkörperträger erfolgt bevorzugt dadurch, daß zum Verfahren des ersten Bügelkörperträgers wenigstens ein unter dem ersten Bügelkörperträger horizontal angeordnetes erstes Kolben-Zylinder-Aggregat, zum Anheben und Absenken des zweiten Bügelkörperträgers wenigstens ein unter dem zweiten Bügelkörperträger vertikal angeordnetes zweites Kolben-Zylinder-Aggregat und zum Anheben und Absenken des dritten Bügelkörperträgers wenigstens ein über dem dritten Bügelkörperträger vertikal angeordnetes drittes Kolben-Zylinder-Aggregat vorgesehen ist.

Bei der Bügelmaschine nach der Erfindung erfolgt das Auflegen und Abnehmen des Bügelguts stets in ein und derselben Bügelstation und stets in gleicher Höhe, was die Bedienung erleichtert und auch eine Automatisierung des Auflegens und Abnehmens des Bügelguts gestattet.

Die Bügelmaschine wird bevorzugt in Zwischenbügeleien zum Bügeln von Sakkovorder- und seitenteilen verwendet.

Die Erfindung wird im folgenden an einem Ausführungsbeispiel unter Hinweis auf die beigefügten Zeichnungen beschrieben.
- Fig. 1: zeigt schematisch eine Seitenansicht der Bügelmaschine,
- Fig. 2 - 5: skizzieren einen Zyklus eines Funktionsablaufs der Bügelmaschine,
Die Bügelmaschine nach dem Ausführungsbeispiel weist zwei Bügelstationen 2 und 4 auf. In diese beiden Bügelstationen 2 und 4 ist im Wechsel ein erster Bügelkörperträger 6 mit einer oberen Bügelfläche 8 und einer unteren Bügelfläche 10 auf einem Rollenschlitten 12 horizontal verfahrbar. In der einen Bügelstation 2, die dem Auflegen und Abnehmen von Bügelgut dient, ist ein zweiter Bügelkörperträger 14 mit einer oberen Bügelfläche 16 vorgesehen. Diese obere Bügelfläche 16 ist bis zur Höhe der oberen Bügelfläche 8 des ersten Bügelkörperträgers 6 anhebbar, wobei diese Höhe durch die Höhe der oberen Bügelfläche 8 des ersten Bügelkörperträgers 6 bestimmt ist, wenn sich dieser Bügelkörperträger 6 in der Bügelstation 2 befindet. Die obere Bügelfläche 16 des zweiten Bügelkörperträgers 14 ist andererseits so tief absenkbar, daß sie an die untere Bügelfläche 10 des ersten Bügelkörperträgers 6 drückbar ist, wenn sich der erste Bügelkörperträger 6 in der Bügelstation 2 befindet. In der Bügelstation 4 ist ein dritter Bügelkörperträger 18 mit einer an die obere Bügelfläche 8 des ersten Bügelkörperträgers 6 andrückbaren unteren Bügelfläche 20 vorgesehen.

Die obere Bügelfläche 8 des ersten Bügelkörperträgers 6 ist konkav und die untere Bügelfläche 10 des ersten Bügelkörperträgers 6 komplementär konvex ausgebildet. Dementsprechend sind die Bügelflächen 16 und 20 des zweiten und dritten Bügelkörperträgers 14 und 18 entsprechend komplementär konkav bzw. konvex ausgebildet.

Zum Verfahren des Rollenschlittens 12 des ersten Bügelkörperträgers 6 dient wenigstens ein unter Laufschienen des Rollenschlittens 12 an ein Gestell 22 horizontal angesetztes erstes Kolben-Zylinder-Aggregat 24, dessen Kolben 26 über einen nach oben weisenden Arm 28 mit dem zur Bügelstation 2 weisenden Ende des Rollenschlittens 12 verbunden ist.

Zum Anheben und Absenken des zweiten Bügelkörperträgers 14 dient wenigstens ein unter dem zweiten Bügelkörperträger 14 an dem Gestell 22 vertikal angeordnetes zweites Kolben-Zylinder-Aggregat 30, dessen Kolben 32 mit dem zweiten Bügelkörperträger 14 verbunden ist. Zum Anheben und Absenken des dritten Bügelkörperträgers 18 dient wenigstens ein über dem dritten Bügelkörperträger 18 an dem Gestell 22 vertikal angesetztes drittes Kolben-Zylinder-Aggregat 34, dessen Kolben 36 mit dem dritten Bügelkörperträger 18 verbunden ist.

Fig. 2 zeigt einen Zustand, bei dem der zweite Bügelkörperträger 14 angehoben ist und bei dem sich auf dessen Bügelfläche 16 zu bügelndes Bügelgut 40 befindet. Auf der oberen Bügelfläche 8 des ersten Bügelkörperträgers 6 befindet sich Bügelgut 42, das durch Andrücken der Bügelfläche 20 des Bügelkörperträgers 18 zu bügeln ist.

Fig. 3. zeigt den Zustand nach Fig. 2, jedoch nach Andrücken der Bügelfläche 20 des dritten Bügelkörperträgers 18 an die obere Bügelfläche 8 des ersten Bügelkörperträgers 6.

Fig. 4 zeigt einen folgenden Zustand, bei dem der zweite Bügelkörperträger 14 mit dem auf ihm befindlichen Bügelgut 40 abgesenkt ist und der erste Bügelkörperträger 6 mit seiner unteren Bügelfläche 10 über die Bügelfläche 16 des zweiten Bügelkörperträgers 14 gefahren ist. Das auf der oberen Bügelfläche 8 des ersten Bügelkörperträgers 6 befindliche Bügelgut 42, das gerade gebügelt worden ist ( vergl. Fig. 3), kann nun abgenommen werden.

Fig. 5 zeigt einen Fig. 4 folgenden Zustand, bei dem der zweite Bügelkörperträger 14 mit seiner Bügelfläche 16 an die untere Bügelfläche 10 des ersten Bügelkörperträgers 6 zum Bügeln des Bügelguts 40 ( vergl. Fig. 4) gedrückt ist.

Das gebügelte Bügelgut 42 auf der oberen Bügelfläche 8 des ersten Bügelkörperträgers 6 liegt noch zur Abnahme bereit.

## Patentansprüche

1. Bügelmaschine mit zwei Bügelstationen (2, 4), in die im Wechsel ein erster Bügelkörperträger (6) mit einer oberen Bügelfläche (8) und einer unteren Bügelfläche (10) verfahrbar ist, bei der in der einen dem Auflegen und Abnehmen von Bügelgut dienenden Bügelstation (2) ein zweiter Bügelkörperträger (14) mit einer im Wechsel anhebbaren und an die untere Bügelfläche (10) des ersten Bügelkörperträgers (6) andrückbaren oberen Bügelfläche (16) vorgesehen ist und bei der in der anderen Bügelstation (4) ein dritter Bügelkörperträger (18) mit einer an die obere Bügelfläche (8) des ersten Bügelkörperträgers (6) andrückbaren unteren Bügelfläche (20) vorgesehen ist, **dadurch gekennzeichnet,** daß die Bügelfläche (16) des zweiten Bügelkörperträgers (14) bis zur Höhe der oberen Bügelfläche (8) des ersten Bügelkörperträgers (6) anhebbar ist, daß die Bügelfläche (20) des dritten Bügelkörperträgers (18) auf die obere Bügelfläche (8) des ersten Bügelkörperträgers (6) absenkbar ist und daß der erste Bügelkörperträger (6) nur verfahrbar ist.

2. Bügelmaschine nach Anspruch 1, dadurch gekennzeichnet, daß die obere Bügelfläche (8) des ersten Bügelkörperträgers (6) konkav und seine untere Bügelfläche (10) komplementär konvex ist und daß die Bügelflächen (16, 20) des zweiten und dritten Bügelkörperträgers (14, 18) entsprechend komplementär konkav bzw. konvex sind.

3. Bügelmaschine nach Anspruch 1 oder 2, dadurch gekennzeichnet, daß der erste Bügelkörperträger (6) einen einzigen Heizkörper aufweist, der dessen obere und untere Bügelfläche (8, 10) beheizt.

4. Bügelmaschine nach einem der vorhergehenden Ansprüche, dadurch gekennzeichnet, daß der erste Bügelkörperträger (6) auf einem Rollenschlitten (12) horizontal zwischen den beiden Bügelstationen (2, 4) verfahrbar ist.

5. Bügelmaschine nach einem der vorhergehenden Ansprüche, dadurch gekennzeichnet, daß zum Verfahren des ersten Bügelkörperträgers (6) wenigstens ein unter dem ersten Bügelkörperträger (6) horizontal angeordnetes erstes Kolben-Zylinder-Aggregat (24), zum Anheben und Absenken des zweiten Bügelkörperträgers (14) wenigstens ein unter dem zweiten Bügelkörperträger (14) vertikal angeordnetes zweites Kolben-Zylinder-Aggregat (30) und zum Anheben und Absenken des dritten Bügelkörperträgers (18) wenigstens ein über dem dritten Bügelkörperträger (18) vertikal angeordnetes drittes Kolben-Zylinder-Aggregat (34) vorgesehen ist.

## Claims

1. Ironing machine having two ironing stations (2, 4) into which a first ironing member carrier (6) with an upper ironing surface (8) and a lower ironing surface (10) can be moved along in reciprocating manner, wherein, in one (2) of the ironing stations, which is used for depositing and picking up material for ironing, a second ironing member carrier (14) is provided which has an upper ironing surface (16) which can be raised in reciprocating manner and pressed against the lower ironing surface (10) of the first ironing member carrier (6) and wherein, in the other ironing station (4), a third ironing member carrier (18) is provided having a lower ironing surface (20) which is adapted to be pressed against the upper ironing surface (8) of the first ironing member carrier (6), characterised in that the ironing surface (16) of the second ironing member carrier (14) can be raised up to the level of the upper ironing surface (8) of the first ironing member carrier (6), in that the ironing surface (20) of the third ironing member carrier (18) can be lowered on to the upper ironing surface (8) of the first ironing member carrier (6) and in that the first ironing member carrier (6) is capable only of being moved along.

2. Ironing machine according to claim 1, characterised in that the upper ironing surface (8) of the first ironing member carrier (6) is concave and its lower ironing surface (10) has a complementary convex shape and the ironing surfaces (16, 20) of the second and third ironing member carriers (14, 18) are of correspondingly complementary concave or convex shape.

3. Ironing machine according to claim 1 or 2, characterised in that the first ironing member carrier (6) has a single heating element which heats the upper and lower ironing surfaces (8, 10) thereof.

4. Ironing machine according to one of the preceding claims, characterised in that the first ironing member carrier (6) is horizontally movable on a roller sledge (12) between the two ironing stations (2, 4).

5. Ironing machine according to one of the preceding claims, characterised in that, for moving the first ironing member carrier (6), there is at least one first piston-cylinder unit (24) horizontally mounted under the first ironing member carrier (6), for raising and lowering the second ironing member carrier (14) there is at least one second piston-cylinder unit (30) arranged vertically under the second ironing member carrier (14) and for raising and lowering the third ironing member carrier (18) there is at least one third piston-cylinder unit (34) arranged vertically above the third ironing member carrier (18).

## Revendications

1. Presse à repasser comportant deux postes de repassage (2,4), dans lesquels peuvent se déplacer en alternance un premier support de corps de presse à repasser (6) avec une face de repassage supérieure (8) et une face de repassage inférieure (10), presse à repasser dans laquelle dans le premier poste de repassage (2) servant à la dépose et à la reprise du produit à repasser est prévu un deuxième support de corps de presse à repasser (14) avec une face de repassage supérieure (16) alternativement relevable et applicable sur la face de repassage inférieure (10) du premier support de corps de presse à repasser (6) et presse à repasser dans laquelle dans l'autre poste de repassage (4) est prévu un troisième support de corps de presse à repasser (18) avec une face de repassage inférieure (20) applicable sur la face de repassage supérieure (8) du premier support de corps de presse à repasser (6), caractérisée en ce que, la face de repassage (16) du deuxième support de corps de presse à repasser (14) est relevable jusqu'à la hauteur de la face de repassage supérieure (8) du premier support de corps de presse à repasser (6), en ce que la face de repassage (20) du troisième support de corps de repassage (18) est abaissable sur la face de repassage supérieure (8) du premier support de corps de presse à repasser (6) et en ce que le premier support de corps de presse à repasser (6) n'est mobile qu'en translation.

2. Presse à repasser selon la revendication 1, caractérisée en ce que la face de repassage supérieure (8) du premier support de corps de presse à repasser (6) est concave et sa face de repassage inférieure (10) est convexe complémentaire et en ce que les faces de repassage (16,20) des deuxième et troisième supports de corps de presse à repasser (14,18) sont de façon correspondante concaves ou convexes en complémentarité.

3. Presse à repasser selon la revendication 1 ou 2, caractérisée en ce que le premier support de corps de presse à repasser (6) comporte un seul élément de chauffage qui chauffe les faces de repassage supérieure et inférieure (8,10).

4. Presse à repasser selon l'une des revendications précédentes, caractérisée en ce que le premier support de corps de presse à repasser (6) peut se déplacer en translation horizontalement sur une glissière à rouleaux (12) entre les deux postes de repassage (2,4).

5. Presse à repasser selon l'une des revendications précédentes, caractérisée en ce que pour le déplacement en translation du premier support de corps de presse à repasser (6) il est prévu au moins un premier ensemble piston vérin (24) disposé au-dessous du premier support de corps de presse à repasser (6) horizontalement, pour le levage et l'abaissement du deuxième support de corps de presse à repasser (14) il est prévu au moins un deuxième ensemble piston-vérin (30) disposé verticalement au-dessous du deuxième support de corps à repasser (14) et pour l'élévage et l'abaissement du troisième support de corps à repasser (18) il est prévu au moins un troisième ensemble piston-vérin disposé verticalement au-dessus du troisième support de corps de presse à repasser (18).
